# EUROPÄISCHE PATENTSCHRIFT

(11) **EP 0 210 975 B1**
(45) Veröffentlichungstag und Bekanntmachung des Hinweises auf die Patenterteilung: **10.01.1990**
(21) Anmeldenummer: 86890186.9
(22) Anmeldetag: 19.06.1986
(51) Int. Cl.: F02B 33/04, F02B 75/16, F01M 3/02, F02B 33/28

(54) **Zweitakt-Brennkraftmaschine mit Kurbelkastenspülung**
Internal-combustion engine with crankcase scavenging
Moteur à combustion interne avec balayage du carter du vilebrequin

(30) Priorität: 25.07.1985 AT 2215/85
(43) Veröffentlichungstag der Anmeldung: 04.02.1987
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: Bilek, Andreas, A-8046 Graz (AT); Wünsche, Peter, Dipl.-Ing., A-8010 Graz (AT)
(74) Vertreter: Krause, Walter, Dr. Dipl.-Ing.

(56) Entgegenhaltungen:
- DE-B- 1 244 472
- DE-C- 584 401
- FR-A- 1 422 696
- FR-A- 2 386 684

## Beschreibung

Die Erfindung bezieht sich auf eine mit einer Kurbelkastenspülung versehene Zweitakt-Brennkraftmaschine, bei der im zum Kurbelraum führenden Ansaugkanal eine an eine Schmierölleitung angeschlossene Düse angeordnet ist, die das Schmieröl aus einem Schmiermittelreservoir mittels Unterdruck ansaugt.

Eine solche Brennkraftmaschine wurde z.B. durch die DE-AS 1 244 472 bekannt. Bei dieser bekannten Maschine ist ein Vergaser vorgesehen, der einen koaxial im Ansaugkanal angeordneten Vorzerstäuber aufweist, in den einerseits eine Zuleitung für das Kraftstoff-Luftgemisch und anderseits eine Zuleitung für das Schmieröl mündet. Bei dieser bekannten Brennkraftmaschine ergibt sich der Nachteil, daß nur Schmieröl mit extrem niedriger Viskosität verwendet werden kann. Weiteres ergeben sich beim Betrieb bei niedrigen Temperaturen häufig Probleme, da dabei eine genügende Zerstäubung des Schmieröls nicht immer sichergestellt werden und ein Ausfall der Schmierung auftreten kann, der eine schwere Beschädigung der Maschine verursachen kann.

Weiters wurde durch die DE-PS 949 855 eine Zweitakt-Brennkraftmaschine mit Kurbelkastenspülung bekannt, bei der für die Schmierölzufuhr eine Pumpe vorgesehen ist, die das Schmieröl aus einem Vorratsbehälter zu einer im Ansaugkanal im Abstand von einem Venturirohr angeordneten Düse pumpt. Bei dieser bekannten Maschine wird daher das Schmieröl nicht angesaugt, sondern unter Druck zur Schmieröldüse gefördert. Bei dieser Lösung ergibt sich der Nachteil eines hohen mechanischen Aufwandes für die Regelung und die Druckerzeugung des Schmiermittels, wobei die Regelung praktisch nur in Verbindung mit dem Kraftstoffgemisch-Regelorgan erfolgen kann.

Ausgehend von einer Brennkraftmaschine der eingangs genannten Art besteht die Aufgabe der vorliegenden Erfindung im wesentlichen darin, auf konstruktiv einfache und betriebssichere Weise für eine Schmierung und Kühlung der bewegten Teile des Kurbeltriebs zu sorgen, wobei die in den Kurbelkasten eingebrachte Schmiermittelmenge zur Vermeidung eines unnötig hohen Verbrauches auf die jeweiligen Anforderungen der Maschine abgestellt sein soll.

Erfindungsgemäß wird dies dadurch erreicht, daß die Düse im engsten Querschnitt eines als Venturirohr ausgebildeten Kanalabschnittes angeordnet ist, und daß für die Kraftstoffzufuhr zur Verbrennungsluft, wie an sich bekannt, ein Einspritzsystem mit einer Einspritzpumpe vorgesehen ist. Da sich die Düse für das Schmiermittel an der engsten Stelle des als Venturirohr ausgebildeten Kanals befindet, ist die Ansaugwirkung groß genug, um auf eine Schmierölpumpe verzichten zu können, wodurch sich ein entsprechend einfacher mechanischer Aufbau ergibt. Außerdem wird dadurch auch auf einfache Weise eine den jeweiligen Anforderungen der Brennkraftmaschine entsprechende, im wesentlichen drehzahlproportionale Dosierung der eingebrachten Schmiermittelmenge sichergestellt, da der im als Venturirohr ausgeführten Kanalabschnitt auftretende und die durch die Düsenöffnung austretende Schmiermittelmenge unmittelbar beeinflussende Unterdruck unter anderem von der Strömungsgeschwindigkeit und damit der Drehzahl der Maschine abhängt.

In diesem Zusammenhang kann die Öffnung der Düse gemäß einer anderen Weiterbildung der Erfindung zumindest annähernd im Zentrum des engsten Querschnittes des Kanalabschnittes angeordnet sein und in Strömungsrichtung weisen, was zu einer weiteren Verbesserung der Einbringung und Verteilung des Schmiermittels in die einströmende Ansaugluft beiträgt.

Bei einer als Diesel-Maschine ausgeführten erfindungsgemäßen Brennkraftmaschine kann gemäß einer anderen vorteilhaften Weiterbildung die Schmiermittelzuleitung bzw. das Schmiermittelreservoir über eine Verbindungsleitung mit dem Kraftstoffbehälter der Brennkraftmaschine in Verbindung stehen. Damit kann unter Ausnutzung der noch ausreichend hohen Schmierwirkung vom Diesel-Kraftstoff auf einen separaten Vorratsbehälter für das Schmiermedium überhaupt verzichtet werden. Durch die Beimengung des Diesel-Kraftstoffes in Nebelform zur Ansaugluft wird auch eine stetige Erneuerung des im Kurbelkasten befindlichen Schmiermittelnebels bewirkt, was eine ständig gleichbleibende hohe Güte der Schmierung bzw. Kühlung sicherstellt.

In diesem Zusammenhang ist es besonders vorteilhaft, wenn die der Ansaugluft als Schmiermittel zugefügte Kraftstoffmenge über eine Abstimmung des Durchmesserunterschiedes im als Venturirohr ausgeführten Kanalabschnitt und des Durchmessers der Dosenöffnung auf einen Wert unterhalb der für den Leerlauf der Maschine erforderlichen Menge gehalten ist, da dann keinerlei zusätzliche Maßnahmen zur Ermöglichung der Abstellung der Brennkraftmaschine erforderlich sind. Würde diese obere Grenze für die der Ansaugluft als Schmiermittel zugefügte Kraftstoffmenge nicht festgesetzt, so könnte die Brennkraftmaschine beim Abstellen der normalen Kraftstoffzufuhr mit der der Ansaugluft zugefügten Kraftstoffmenge weiterlaufen, was aber an sich auch beispielsweise durch Vorsehung von entsprechenden Absperrorganen in der Schmiermittelzuleitung berücksichtigt werden könnte.

Die Düseneinrichtung bzw. der als Venturirohr ausgebildete Kanalabschnitt kann gemäß einer besonders bevorzugten Ausgestaltung der Erfindung als separater Leichtmetall- oder Kunststoffspritzguß- bzw. -preßteil ausgeführt sein und auch ein Rückschlagventil bzw. eine Rückschlagklappe umfassen. Diese sehr einfache Ausbildung ermöglicht eine günstige Formgebung für den Kanalabschnitt und zufolge der Anordnung der Rückschlageinrichtung zur Verhinderung des Austretens der Ansaugluft aus dem Kurbelkasten während des nach unten gehenden und den Kurbelkasteninhalt überschiebenden Weges des Kolbens in diesem separaten Teil auf eine einfache und platzsparende Ausbildung.

Besonders vorteilhaft ist in diesem Zusammenhang eine weitere Ausgestaltung der Erfindung, gemäß der der als Venturirohr ausgebildete Kanalabschnitt aus zwei im wesentlichen identischen Hälften besteht, die in einer dessen Achse enthaltenden Mittelebene verbunden sind und daß in diesem Teil verlaufende Zuführungsleitungen der Schmiermittelzuleitung in dieser Mittelebene liegen, da diese Ausgestaltung eine sehr einfache, zweckmäßige und kostengünstige Herstellung erlaubt.

Bei einer einseitig fliegend gelagerten Kurbelwelle kann nach einer anderen Weiterbildung der Erfindung der separate Kanalabschnitt konzentrisch zur Kurbelwellenachse dicht in eine Öffnung an dem der Kurbelwellenlagerung gegenüberliegenden Teil des Kurbelgehäuses eingesetzt und unmittelbar vom Luftfilter umgeben sein, was eine Ausnutzung des durch die einseitige Kurbelwellenlagerung zur Verfügung stehenden Platzes und damit eine besonders kompakte Konstruktion ermöglicht.

Die Schmiermittelzuleitung im Kurbelgehäuse kann in diesem Zusammenhang eine in die Öffnung für den separaten Kanalabschnitt mündende Bohrung aufweisen, die über eine Ringausnehmung mit den Zuführungsleitungen zur Düsenöffnung im eingesetzten Kanalabschnitt in Verbindung steht, was die Montage der Anordnung vereinfacht und eine Verdrehung des als Venturirohr ausgebildeten Kanalabschnittes in der Öffnung im Kurbelgehäuse unproblematisch macht.

Gemäß einer weiteren bevorzugten Ausgestaltung der Erfindung kann das Schmiermittelreservoir in einem, auch die einseitige Kurbelwellenlagerung sowie ggf. die Nockenbetätigung einer Einspritzpumpe aufnehmenden vom Kurbelkasten abgetrennten Raum des Kurbelgehäuses untergebracht sein, wobei ein von der umlaufenden Kurbelwelle betätigter Eintauchverteiler, insbesondere ein umlaufendes Band od. dgl., für diesen abgetrennten Raum vorgesehen ist. Über diesen Eintauchverteiler kann die Schmierung der bei dieser Anordnung außerhalb des Kurbelkastens liegenden Kurbelwellenhauptlager auf einfache Weise sichergestellt werden, ohne daß es zusätzlicher Bohrungen, Zuführungsleitungen od. dgl. bedarf.

Die Erfindung wird im folgenden anhand des in der Zeichnung dargestellten Ausführungsbeispieles näher erlätert.

Es zeigen:
Figur 1 eine erfindungsgemässe Brennkraftmaschine im Schnitt durch die Zylinder- und Kurbelwellenachse,
Figur 2 einen Schnitt nach der Linie 11-11 in Fig. 1,
Figur 3 ein Detail zu Fig. 1 in Ansicht,
Figur 4 einen Schnitt nach der Linie IV-IV in Fig. 1 und
Figur 5 einen Schnitt nach der Linie-V-V in Fig.4.

Die schlitzgesteuerte Zweitakt-Brennkraftmaschine mit Kraftstoffeinspritzung, vorzugsweise Dieselmotor, weist ein Gehäuse 1 auf, das aus den Teilen 1' und 1" besteht, wobei die Teilungsebene 6 senkrecht zur Kurbelwellenachse 3 und durch die Längsmitten der Pleuellager am Kolbenbolzen und an Kurbelzapfen 4 bzw. 5 verläuft. Die Gehäuseteile 1' und 1 sind miteinander mittels einer größeren Anzahl von Schrauben 7, die in den Gehäuseteil 1" eingeschraubt sind und den Gehäuseteil 1' durchsetzen, miteinander fest und dicht verbunden. Der Gehäuseteil 1' bildet einen Raum, welcher ein Schmiermittelreservoir 8 bildet, dessen Schmiermittelspiegel 9 durch an sich bekannte hier nicht dargestellte Mittel, wie Schwimmer 69', etc., auf eine konstante Höhe geregelt wird. Der Raum 8 ist abtriebsseitig durch die mit dem Gehäuseteil 1' über Schrauben 10 fest verbundene Lagerplatte 11 abgeschlossen.

Die Kurbelwelle 12 ist im Gehäuseteil 1' und in der Lagerplatte 11 mittels Kugellagern 13 bzw. 14 (Hauptlager) fliegend gelagert. Am freien Ende der Kurbelwelle 12 befindet sich das Gegengewicht 15, welches das Kugellager 13 mit einem Wulst 15' teilweise hintergreift. Die Umfangskonturen 16 des Gegengewichtes 15 sowie die Umfangskonturen 17 und 18 des Wulstes 15' verlaufen konzentrisch zur Kurbelwelle 3 und bilden mit den entsprechenden Wänden 19 und 20 des Gehäuseteiles 1' beim Vorbeigang Zwischenräume, die so gering als technisch möglich und ausführbar gehalten sind. In Richtung der Kurbelwellenachse 3 schließt an das Gegengewicht 15 der Kurbelzapfen 21 an, der einseitig über die Kurbel 22 mit der Kurbelwelle 12 verbunden ist. Der Kurbelzapfen 21 ist über das dazugehörige Lager 21' mittels der einstückigen Pleuelstange 23 über den Kolbenbolzen 25, der in Augen 30' am Kolben 24 gelagert ist, mit dem Kolben 24 antriebsverbunden. Der Schaft 23' des Pleuels 23 ist gegenüber der Kolben- bzw. Zylinderachse 26 exzentrisch und zwar in Richtung weg vom Kurbelwellenlager 13 versetzt ausgebildet. Die Außenkonturen 27 des Kurbelzapfenlagerauges 28 sowie die Außenkontur 29 des Kolbenbolzenlagerauges 30 des Pleuels 23 sind jeweils konzentrisch zu den Lagerachsen ausgeführt.

Das Kolbenhemd 24' des Kolbens 24 weist auf der Seite des Gegengewichts 15 Ausnehmungen 31 auf, in die das Gegengewicht 15 im Bereich der unteren Totpunktlage mit geringem Spiel eintritt. Das Gegengewicht 15 bzw. die Kurbel 22 weist eine zur Achse des Kurbelkapfens 21 konzentrische Nut 32 auf, in welche das Kurbelzapfenlagerauge 28 eintritt. Durch diese Maßnahmen wurde es möglich, die Schadräume relativ klein zu halten.

Der Kolben 24 ist in der Zylinderbüchse 33 gleitbar gelagert, die ihrerseits einstückig mit dem mit Kühlrippen 34 versehenen Zylinderkopf 35 ausgebildet ist. Diese Zylinderkopf-Zylinderbüchsen-Einheit ist zwischen den beiden Gehäuseteilen 1' und 1" festgeklemmt, zu welchem Zweck die Zylinderbüchse 33 mit einem umlaufenden Flansch 36' versehen ist. Die Trennfuge zwischen dem Zylinderkopf 35 und dem Gehäuse 1 ist mit 35' bezeichnet.

Die Zylinderbüchse 33 weist Einlaßschlitze 36 für die im Kurbelraum 40 verdichtete Luft und Auslaßschlitze 37 für die Verbrennungsgase auf, die beide vom Kolben 24 gesteuert werden. Im Bereich 33' der Zylinderbüchse 33 befinden sich keine Spülschlitze, weil das Kolbenhemd 24' in diesem Bereich die Ausnehmungen 31 aufweist. Die Einlaßschlitze 36 werden aus einem Raum 38 gespeist, der seinerseits mit den zumindest im Gehäuseteil 1' im Bereich der Teiungsebene 6 angeordneten Überströmkanälen 39 mit dem Kurbelraum 40 in Strömungsverbindung steht. Diese Ausführung der Überströmkanäle 39 hat unter anderem auch den Vorteil, daß diese kernlos form- und gießbar sind. Die Auslaßschlitze 37 sind über einen Auslaßkanal 41 mit der schalldämpfend wirkenden Auspuffeinrichtung 42 in Strömungsverbindung, welche ihrerseits mittels der Schrauben 43 am Gehäuseteil 1' befestigt ist und den Auslaßstutzen 44 aufweist.

Abtriebsseitig ist u.a. ein Kühlgehäuse 45 vorgesehen, das mittels der zentralen Schraube 46 mit der Kurbelwelle 12 fest verbunden ist. Die Kühlluft wird über eine Verbindungsleitung 47 den Kühlrippen 34 zugeführt, zu welchem Zweck letztere eine Ummantelung aufweisen, die teilweise von einem Schalenteil 48 und teilweise von der Innenwand 49 des Kraftstofftanks 50 gebildet wird.

Dem im Kolben 24 angeordneten Brennraum 51 wird Kraftstoff über die Düse 52 zugeführt und zwar über die Einspritzleitung 53, die mit der im Detail nicht dargestellten Einspritzpumpe 54 verbunden ist. Der Nocken 55 der Einspritzpumpe sitzt in dem durch die Kurbelwellenhauptlager 13 und 14 abgetrennten Raum 54' des Kurbelgehäuses 1 auf der Kurbelwelle 12 und ist mit dieser drehfest verbunden. Die Schmierung des Einspritznockens 55 sowie der Kurbelwellenhauptlager 13 und 14 erfolgt durch einen Sprühnebel, der über ein endloses Band 56 aus flexiblen Material, welches an der Kurbelwelle 12 aufgehängt ist, von dieser mitgenommen wird und unter den Kraftstoffspiegel 9 eintaucht, erzeugt wird.

Die Schmierung der Triebswerksteile erfolgt über eine Düseneinrichtung 57, welcher als Schmiermittel dienender Kraftstoff über die abgewinkelte Schmiermittezuleitung 58 zugeführt wird. Diese Düseneinrichtung 57 steht auch mit der über das Luftfilter 59 einströmenden Ansaugluft in Verbindung. Der Kurbelgehäuseteil 1" besitzt eine zur Kurbelwellenachse 3 koaxiale kreiszylindrische Öffnung 67, in welche der als Venturirohr ausgebildete Kanalabschnitt 60 eingesetzt ist. Der genannte Kanalabschnitt 60 besteht aus zwei identischen Hälften 60', die in einer dessen Achse 64 enthaltenden Mittelebene 66 geteilt sind. Die beiden identischen Kanalabschnitt-Hälften 60' bestehen vorzugsweise aus Kunststoffspritzguß und werden durch Zusammenkleben miteinander verbunden.

In der Mittel-bzw. Teilungsebene 66 befinden sich Zuführleitungen 65 für den Schmierstoff, welche in beiden Teilen identisch als offene Nuten ausgebildet sind und nach Zusammenkleben der beiden Kanalabschnitt-Hälften 60' geschlossene Leitungen ergeben. Diese Zuführleitungen 65 werden von einer Ringausnehmung 68 gespeist, die ihrerseits am Umfang durch zylindrische Öffnung 67 abgeschlossen ist und über die Schmiermittelzuleitung 68 und eine Verbindungsleitung 70' mit dem Schmiermittelreservoir 8 in Verbindung steht, wobei in diese Verbindungsleitung ein Schwimmer 69' eingebaut ist. Im Bereich des engsten Querschnittes 61 des Kanalabschnittes 60 ist in einer Kreuzrippe 69 eine etwa in Richtung der Achse 64 verlaufende Düse 62 vorgesehen, deren Öffnung mit 62' bezeichnet ist. An dem der Düse 62 entgegengesetzten Ende des Kanalabschnittes 60 befinden sich die beiden durchbrochenen Stirnwände 70 und 71, zwischen welchen eine z.B. aus einer Blechscheibe bestehende Rückschlagklappe 63 in Richtung der Achse 64 beweglich angeordnet ist. Aus dem durch die beiden Stirnwände 70 und 71 begrenzten Bewegungsraum 72 der Rückschlagklappe 63 mündet ein Umfangsschlitz 73 in den Kurbelraum 40 aus. Dadurch wird erreicht, daß die Rückschlagklappe 63 beim Ansaugen an die Stirnwand 70 gepreßt wird, wodurch die Ansaugluft frei durch den Umfangsschlitz 73 in das Kurbelgehäuse einströmen kann. Beim Komprimieren hingegen wird die Rückschlagklappe 63 an die Stirnwand 71 angepreßt, wodurch ein Rückströmen von Ansaugluft unterbunden ist.

Bei jedem Ansaugtakt entsteht an der Düsenöffnung 62', welche im Bereich des engsten Querschnittes 61 des als Venturirohr ausgebildeten Kanalabschnitts 60 angeordnet ist, ein Unterdruck, durch welchen über die Düse 62 eine dosierte Menge Schmierstoff angesaugt wird. Dieser Schmierstoff mischt sich in Nebelform mit der Ansaugluft, so daß dieser Schmierstoff fein verteilt in den Kurbelraum 40 gelangt und dort alle beweglichen Teile schmiert. Der Spiegel 9 im Schmiermittelreservoir 8 wird durch bekannte Mittel, welche im Bedarfsfalle Kraftstoff aus dem Kraftstoffbehälter 50 zuleiten, konstant gehalten. Die der Ansaugluft als Schmiermittel auf diese Weise zugefügte Kraftstoffmenge wird durch eine Abstimmung des Durchmesserunterschiedes im Venturirohr und des Durchmessers der Düsenöffnung 62' auf einen Wert unterhalb der für den Leerlauf der Maschine erforderlichen Menge eingestellt.

## Patentansprüche

1. Mit einer Kurbelkastenspülung versehene Zweitakt-Brennkraftmaschine, bei der im zum Kurbelraum (40) führenden Ansaugkanal eine an eine Sthmierölleitung (58, 60) angeschlossene Düse (62) angeordnet ist, die das Schmieröl aus einem Schmiermittelreservoir (8) mittels Unterdruck .ansaugt, dadurch gekennzeichnet, daß die Düse (62) im engsten Querschnitt (61) eines als Venturirohr ausgebildeten Kanalabschnittes (60) angeordnet ist, und daß für die Kraftstoffzufuhr zur Verbrennungsluft, wie an sich bekannt, ein Einspritzsystem mit einer Einspritzpumpe (54) vorgesehen ist.

2. Brennkraftmaschine nach Anspruch 1, dadurch gekennzeichnet, daß die Öffnung (62') der Düse (62) zumindest annähernd im Zentrum des engsten Querschnittes (61) des Kanalabschnittes (60) angeordnet ist und in Strömungsrichtung weist.

3. Brennkraftmaschine nach Anspruch 1 oder 2, ausgeführt als Diesel-Maschine, dadurch gekennzeichnet, daß die Schmiermittelzuleitung (58) bzw. das Schmiermittelreservoir (8) über eine Verbindungsleitung (70') mit dem Kraftstoffbehälter (50) der Brennkraftmaschine in Verbindung steht.

4. Brennkraftmaschine nach Anspruch 3, dadurch gekennzeichnet, daß die der Ansaugluft als Schmiermittel zugefügte Kraftstoffmenge über eine Abstimmung des Durchmesserunterschiedes im als Venturirohr ausgeführten Kanalabschnitt (60) und des Durchmessers der Düsenöffnung (62') auf einem Wert unterhalb der für den Leerlauf der Maschine erforderlichen Menge gehalten ist.

5. Brennkraftmaschine nach einem der Ansprüche 1 bis 4, dadurch gekennzeichnet, daß die Düseneinrichtung (57) bzw. der als Venturirohr ausgebildete Kanalabschnitt (60) als separater Leichtmetall- oder Kunststoff Spritzguß- bzw. -preßteil ausgeführt ist und auch ein Rückschlagventil bzw. eine Rückschlagklappe (63) umfaßt.

6. Brennkraftmaschine nach Anspruch 5, dadurch gekennzeichnet, daß der als Venturirohr ausgebildete Kanalabschnitt (60) aus zwei im wesentlichen identischen Hälften (60') besteht, die in einer dessen Achse (64) enthaltenden Mittelebene (66) verbunden sind, und daß in diesem Teil verlaufende Zuführungsleitungen (65) der Schmiermittelzuleitung (58) in dieser Mittelebene (66) liegen.

7. Brennkraftmaschine nach Anspruch 6, dadurch gekennzeichnet, daß bei einer einseitig fliegend gelagerten Kurbelwelle (12) der Kanalabschnitt (60) konzentrisch zur Kurbelwellenachse (3) dicht in eine Öffnung (67) an dem der Kurbelwellenlagerung gegenüberliegenden Teil (1") des Kurbelgehäuses (1) eingesetzt und unmittelbar vom Luftfilter (59) umgeben ist.

8. Brennkraftmaschine nach Anspruch 7, dadurch gekennzeichnet, daß die Schmiermittelzuleitung (58) im Kurbelgehäuse (1) eine in die Öffnung (67) für den Kanalabschnitt (60) mündende Bohrung aufweist, die über eine Ringausnehmung (68) mit den Zuführungsleitungen (65) zur Düsenöffnung (62') im eingesetzten Kanalabschnitt (60) in Verbindung steht.

9. Brennkraftmaschine nach den Ansprüchen 3 und 8, dadurch gekennzeichnet, daß das Schmiermittelreservoir (8) in einem, auch die einseitige Kurbelwellenlagerung sowie ggf. die Betätigungsnocken (55) der Einspritzpumpe (54) aufnehmenden, vom Kurbelkasten abgetrennten Raum (54') des Kurbelgehäuses (1) untergebracht ist, wobei ein von der umlaufenden Kurbelwelle (12) betätigter Eintauchverteiler, insbesonders ein umlaufendes endloses Band (56) od. dgl., für diesen abgetrennten Raum vorgesehen ist.

## Claims

1. A two-stroke internal combustion engine with crankcase scavenging whose air intake passage, leading to the crankcase interior (40) is furnished with a nozzle (62) connected to a lubricant feed line (58, 60), drawing in lubricating oil from a lubricant reservoir (8) by means of a partial vacuum, wherein the nozzle (62) is placed in the smallest cross-section (61) of a part (60) of the intake passage which is configured as Venturi tube, and wherein a conventional injection system with an injection pump (54) is provided for the delivery of fuel.

2. An internal combustion engine as in claim 1, wherein the opening (62') of the nozzle (62) is placed, at least approximately, in the center of the smallest cross-section (61) of part (60) of the intake passage, pointing in the direction of flow.

3. An internal combustion engine as in claim 1 or 2, designed as a diesel engine, wherein the lubricant feed line (58), or rather the lubricant reservoir (8), communicates with the engine fuel tank (50) via a connecting line (70').

4. An internal combustion engine as in claim 3, wherein the amount of fuel added to the intake air as a lubricant is kept smaller than that required for the idle state of the engine, by adjusting the difference in diameter in the Venturi tube (60) and the diameter of the nozzle opening (62').

5. An internal combustion engine according to any of claims 1 to 4, wherein the nozzle unit, or rather the part (60) of the intake passage configured as a Venturi tube, is designed as a separate part of light alloy or plastic produced by transfer or injection molding, which comprises a check-valve or flap (63).

6. An internal combustion engine as in claim 5, wherein the part (60) of the intake passage which is configured as a Venturi tube, consists of two essentially identical halves (60') which are joined in a center plane (66) containing the axis (64) of the passage, and wherein the feeder lines (65) of the lubricant feed line (58) that are contained in this area, are situated in said center plane (66).

7. An internal combustion engine as in claim 6, with the crankshaft being supported on one side only, wherein part (60) of the intake passage is closely fitted into an opening (67) in the part (1") of the crankcase (1) opposite the crankshaft bearings, concentrically to the crankshaft axis, and is directly surrounded by the air filter (59).

8. An internal combustion engine as in claim 7, wherein the lubricant feed line (58) in the crankcase (1) has a bore ending in the opening (67) for part (60) of the intake passage, which bore communicates with the feeder lines (65) towards the nozzle opening (62') in the inserted section (60) of the intake passage via an annular groove (68).

9. An internal combustion engine according to claims 3 and 8, wherein the lubricant reservoir (8) is located in a separate chamber (54') of the crankcase (1), which also contains the one-sided crankshaft bearings and, possibly, the cam-controls (55) of the injection pump (54) as well as a splash lubricator which is actuated by the rotating crankshaft (12), e.g., a loop belt (56).

## Revendications

1. Moteur à combustion interne à deux temps muni d'un balayage du carter du vilebrequin, moteur dans lequel une buse (62) raccordée à une canalisation d'huile de lubrification (58, 69) est disposée dans le canal d'aspiration conduisant à la chambre de vilebrequin (40), cette buse aspirant au moyen d'une dépression, l'huile de lubrification à partir d'un réservoir de produit lubrifiant (8), moteur caractérisé en ce que la buse (62) est disposée dans la section transversale la plus-étroite (61) d'un tronçon (60) du canal revêtant la forme d'un tube de Venturi, tandis que pour amener le carburant à l'air de combustion, il est prévu, comme cela est en soi connu, un système d'injection avec une pompe d'injection (54).

2. Moteur à combustion interne selon la revendication 1, caractérisé en ce que l'orifice (62') de la buse (62) est disposé au moins approximativement au centre de la section transversale la plus étroite (61) du tronçon (60) du canal, et est orienté dans la direction de l'écoulement.

3. Moteur à combustion interne selon la revendication 1 ou 2, réalisé sous la forme d'un moteur diesel, moteur caractérisé en ce que la canalisation (58) d'alimentation en produit lubrifiant ou bien le réservoir (8) de produit lubrifiant est en communication par l'intermédiaire d'une canalisation de liaison (70') avec le réservoir de carburant (50) du moteur à combustion interne.

4. Moteur à combustion interne selon la revendication 3, caractérisé en ce que la quantité de carburant ajoutée en temps que produit lubrifiant à l'air d'aspiration, est maintenue à une valeur inférieure à celle nécessaire pour la marche à vide du moteur, par l'intermédiaire de l'ajustement de la différence de diamètre dans le tronçon (60) du canal réalisé sous la forme d'un tube de Venturi et le diamètre de l'orifice (62') de la buse.

5. Moteur à combustion interne selon une des revendications 1 à 4, caractérisé en ce que le dispositif de buse (57) ou bien le tronçon du canal (60) revêtant la forme d'un tube de Venturi, est réalisé sous la forme d'une pièce séparée en métal léger ou en matière plastique moulée par injection ou bien sous pression, et comprend également une soupape de retenue ou bien un clapet de retenue (63).

6. Moteur à combustion interne selon la revendication 5, caractérisé en ce que le tronçon de canal (60) revêtant la forme d'un tube de Venturi est constitué de deux moitiés essentiellement identiques (60') qui sont reliées dans un plan médian (66) contenant l'axe de ce tronçon et que les canalisations d'amenée (65) de la canalisation d'alimentation (58) en produit lubrifiant qui s'étendent dans cette partie, se situent dans ce plan médian (66).

7. Moteur à combustion interne selon la revendication 6, caractérisé en ce que dans le cas d'un arbre de vilebrequin (12) monté en porte-à-faux d'un seul côté, le tronçon (60) du canal concentrique à l'axe (3) de l'arbre du vilebrequin est inséré de façon étanche dans un orifice (67) sur la partie (1") opposée au palier de l'arbre de vilebrequin du carter (1) du vilebrequin et est entouré directement par le filtre d'air (59).

8. Moteur à combustion interne selon la revendication 7, caractérisé en ce que la canalisation d'alimentation (58) en produit lubrifiant, comporte dans le carter (1) du vilebrequin, un perçage débouchant dans l'orifice (67) pour le tronçon (60) du canal, ce perçage étant en communication par l'intermédiaire d'un évidement annulaire (68) avec les canalisations d'amenée (65) vers l'orifice (62') de la buse dans le tronçon inséré (60) du canal.

9. Moteur à combustion interne selon les revendications 3 et 8, caractérisé en ce que le réservoir de produit lubrifiant (8) est logé dans une chambre (54') séparée du carter du vilebrequin et dans laquelle sont également logés les paliers unilatéraux de l'arbre de vilebrequin ainsi, qu'éventuellement, les cames d'actionnement (55) de la pompe d'injection (54), un répartiteur par immersion actionné par la rotation de l'arbre de vilebrequin (12), notamment une bande sans fin (56) en rotation ou bien un organe analogue, étant prévu pour cette chambre séparée.
